# EUROPÄISCHE PATENTSCHRIFT

(11) **EP 0 277 319 B1**
(45) Veröffentlichungstag und Bekanntmachung des Hinweises auf die Patenterteilung: **05.08.1992**
(21) Anmeldenummer: 87118208.5
(22) Anmeldetag: 09.12.1987
(51) Int. Cl.: A63H 33/04, A63H 33/10

(54) **Bauelement für Baukastensystem**
Building element for a construction system
Elément de construction pour ensemble de construction

(30) Priorität: 31.01.1987 DE 8701515 U
(43) Veröffentlichungstag der Anmeldung: 10.08.1988
(73) Patentinhaber: Schneider, Siegfried, 42699 Solingen (DE)
(72) Erfinder: Schneider, Siegfried, 42699 Solingen (DE)
(74) Vertreter: Türk, Gille, Hrabal, Leifert

(56) Entgegenhaltungen:
- DE-A- 1 603 603
- DE-A- 2 651 656
- FR-A- 1 382 301
- GB-A- 1 229 443

## Beschreibung

Die Erfindung betrifft ein Bauelement für Baukastensystem, beispielsweise für den Gerüstbau, gemäß dem Oberbegriff des Patentanspruches. Dabei sind sowohl begehbare Gerüste als auch Gerüste für den Spielzeugbau denkbar.

Gerüste werden derzeit aus Stangen oder Stäben zusammengebaut, die sowohl senkrecht als auch horizontal angeordnet sind. Diese Teile werden mittels Schrauben untereinander verbunden und aneinander befestigt, welche durch entsprechende Löcher an bzw. in den Bauelementen gesteckt und mit Hilfe von Muttern in der Montageposition gesichert werden. Derartige Gerüste sind nicht nur kostspielig, sondern erfordern auch viel Handarbeit für den Auf- und Abbau.

Aus dem Spielzeugbau sind Gerüste bekannt (DE-OS 1 603 603), die aus Eckbauteilen und Streben bestehen. Diese Eckbauteile weisen positive und negative zylindrische Kontaktflächen auf, an denen die Eckbauteile untereinander, aber auch mit den Streben, zusammengesteckt werden können. Aus diesen Eckbauteilen und Streben kann so eine Vielzahl dreidimensionaler Gerüstkonstruktionen errichtet werden. Diese Vielzahl der Gerüstkonstruktionen ergibt sich insbesondere aus der Möglichkeit, durch Verdrehen mehrerer zusammengesteckter Eckbauteile gegeneinander die an ihnen befestigten Streben stufenlos in jeden beliebigen Winkel zueinander zu bringen. Druckkräfte in Längsrichtung der Streben werden dabei gut aufgenommen. Aufgrund der Verdrehbarkeit mehrerer Eckbauteile gegeneinander sind diese aber nicht in der Lage, Drehmomente zu übertragen, da keine Sicherung gegen ein Verdrehen der Eckbauteile gegeneinander vorgesehen ist. Aufgrund der zylindrischen, sich im Reibschluß befindlichen Kontaktflachen ist die Größe der übertragbaren Zugkräfte begrenzt. Gerüste und insbesondere Spielzeuggerüste sollten aber auch Zugkräfte aufnehmen können, da ein Auseinanderfallen beim Anheben derselben vermieden werden soll.

Es ist weiter bekannt, bei kardanischen Kupplungen (FR-A-1 382 301) ineinandergesteckte Teile mit Profilierungen zu versehen, d.h. sie mit einem anderen als dem runden Querschnitt auszuführen und so Drehmomente zu übertragen. Derartige Kupplungen sind aber teuer und aufwendig herzustellen, da ihre Einzelteile insbesondere an den Kontaktflächen, die eine bestimmte Krümmung aufweisen, sehr präzise ineinanderpassen müssen. Sie sind gegen ein Auseinanderziehen nicht gesichert, d.h. sie können keine Zugkräfte übertragen. Der wesentliche Vorteil der kardanischen Kupplungen, nämlich Drehmomente bei im Winkel zueinander stehenden Achsen zu übertragen, ist bei Gerüstkonstruktionen nicht gefragt. Dort kommt es vielmehr darauf an, die Stangen in einem bestimmten Winkel zu fixieren. Eine Beweglichkeit der Stangen in Längsrichtung gegeneinander ist unerwünscht, da ansonsten keine stabilen Gerüstkonstruktionen aufzubauen sind. Derartige Kupplungen sind aufgrund ihrer empfindlichen Präzisionsausführung nicht für einen Einsatz im Baustellenbereich geeignet, da sich an ihren scharfen Kanten Schmutz festsetzt. Dieser Schmutzansatz führt zu erhöhtem Verschleiß und zu Beschädigungen.

Es ist weiter bekannt, Schraubenköpfe mit besonderen Profilierungen zu versehen (GB-A-1 229 443). Diese Schraubenköpfe befinden sich zur übertragung von Drehmomenten im Eingriff mit ebenfalls profilierten Steckschlüsseln. Dabei weisen die Schraubenköpfe und die Steckschlüssel jeweils zwölf gleichmäßig um ihren Umfang verteilte negative bzw. positive Einbuchtungen auf. Diese sind bei dem Steckschlüssel eckig und bei dem Schraubenkopf rund ausgeführt. An den eckigen Einbuchtungen setzt sich Schmutz fest, der das Zusammenwirken der Teile beeinträchtigt und zu erhöhtem Verschleiß führt. Auch bei dieser Vorrichtung müssen die Profile sehr genau aufeinander abgestimmt und dementsprechend aufwendig gefertigt sein. Eine solche komplizierte Ausführung mit unterschiedlichen Profilierungen ist für einen Baustellenbetrieb nicht geeignet.

Der Erfindung liegt die Aufgabe zugrunde, ein einfach aufgebautes und auch einfach und zweckmäßig zu verwendendes Bauelement für Baukasten-Systeme, beispielsweise für den Gerüstbau zu schaffen, das sich leicht handhaben läßt, das insbesondere wenig Handarbeit erfordert, wenn man aus derartigen Bauelementen beispielsweise ein Gerüst aufbaut, und bei dem die einzelnen Bauelemente verdrehsicher gegeneinander sind. Diese Aufgabe wird erfindungsgemäß mit einem Bauelement der eingangs genannten Gattung in Verbindung mit den Merkmalen des kennzeichnenden Teils gelöst.

Gemäß der Erfindung ist das Querschnittsprofil der Stecker achteckig. Ein derartiges Querschnittsprofil ermöglicht eine gute formschlüssige Verbindung zwischen den zusammenzusteckenden einzelnen Bauelementen, wobei der Stecker sowohl positiv als auch negativ ausgebildet sein kann, d.h. entweder ein Steckelement oder eine Aufnahme für ein derartiges Steckelement sein kann. Aufgrund der achteckigen Ausbildung des Querschnittes lassen sich die erfindungsgemäßen Bauelemente einfach und ohne darauf achten zu müssen, wie deren Position zueinander genau ist, schnell zusammenbauen.

Das Querschnittsprofil der Stecker weist außerdem eine flache wellenförmige Kontur auf. Eine derartige Kontur hat den Vorteil, daß sie sich im Spritzguß aus Kunststoff mit verhältnismäßig einfachen Werkzeugen herstellen läßt, da die entsprechenden Werkzeuge keine Hinterschneidungen aufweisen müssen. Andererseits wurde gefunden, daß ein derartiges Querschnittsprofil ausreicht, um eine formschlüssige Steckverbindung ausreichender Festigkeit zu erzielen. Dabei können die Toleranzen der zusammenpassenden Querschnittsprofile so gewählt werden, daß auch eine auf Reibung basierende ausreichend feste kraftschlüssige Steckverbindung erzielt wird, welche gewährleistet, daß aus derartigen Bauelementen zusammengesteckte Gebilde wie Gertüste mit ausreichender Stabilität zusammenhalten.

Nach einem weiteren Merkmal der Erfindung können am Stangen- oder stabartigen Grundkörper des erfindungsgemäßen Bauelementes radial zu diesen verlaufende stab- oder stangenförmige Ansätze mit jeweils einem Stecker am äußeren Ende vorgesehen sein. Derartige Bauelemente lassen sich als Eckverbinder für den Gerüstbau bzw. zum Anschließen mehrerer einfacher Stangen- oder stabartiger Grundkörper oder Bauelemente verwenden.

Obwohl es besonders vorteilhaft ist, das erfindungsgemäße Bauelement aus Kunststoff herzustellen, vorzugsweise zu spritzen, kann es auch aus anderen Materialien, wie Metall, bestehen.

In der Zeichnung sind zwei Ausführungsbeispiele des erfindungsgemäßen Bauelementes dargestellt, und zwar zeigt
- Figur 1: eine schaubildliche Ansicht eines stabförmigen Bauelementes, das an einem Ende einen positiven Stecker und am anderen Ende einen negativen Stecker, in den ein posititver Stecker eines anderen gleichen Bauelementes eingesteckt werden kann, aufweist,
- Figur 2: eine schaubildliche Ansicht eines anderen Bauelementes mit mehreren radial verlaufenden Ansätzen, wobei alle Teile an ihren Enden einen positiven Stecker aufweisen, und
- Figur 3: einen im Maßstab vergrößerten Querschnitt des Profils der erfindungsgemäßen Stecker, woraus der wellenförmige Verlauf der Kontur dieser Stecker zu erkennen ist.

Das in Figur 1 dargestellte Bauelement (1) hat einen stangenartigen Grundkörper (2), an dessen einem Ende ein positiver Stecker (3) mit profiliertem Querschnitt vorgesehen ist, während das anderen Ende ein Sackloch (4) enthält, das dieselbe Kontur wie der Stecker (3) aufweist und somit zum Einstecken des Steckers (3) eines entsprechenden oder ähnlich ausgebildeten Bauelementes geeignet und bestimmt ist.

Die Querschnittsform des Steckers (3) und des Sackloches (4) ist in Figur 3 im einzelnen dargestellt und wird weiter unten näher erläutert.

Das Bauelement (5) aus Figur 2 hat ebenfalls einen stangenartigen Grundkörper (6), an dessen beiden Enden jeweils ein positiver Stecker (3) angeordnet ist. Außerdem sind etwa im mittleren Bereich des Grundkörpers (6) radial vorstehende stangenförmige Ansätze (7) vorgesehen, im dargestellten Ausführungsbeispiel insbesamt vier derartige Ansätze, wobei jeder dieser Ansätze (7) am äußeren Ende einen positiven Stecker (3) aufweist. Dieses Bauelement (5) ist als Eckverbindung oder Knoten für ein Gerüst geeignet, wobei an diesen Knoten Bauelemente (1) der in Figur 1 dargestellten Art angebaut werden können, indem man diese stangenartigen Bauelemente mit deren Sackloch (4) auf die Stecker (3) des Bauelementes (5) aufsteckt.

Obwohl beim Bauelement gemäß Figur 1 am einen Ende ein positiver Stecker (3) und am anderen Ende ein Sackloch (4), d.h. also ein negativer Stecker, vorgesehen ist, können auch beide Enden des Bauelementes (1) gleich ausgebildet sein. Ebenso ist es möglich, beim Bauelement (5) gemäß Figur 2 an den Enden des stangenartigen Grundkörpers (6) und der Ansätze (7) anstelle der dort gezeigten positiven Stecker (3) auch negative Stecker in Form von Sacklöchern (4) vorzusehen. Man wird für den jeweiligen Anwendungsfall die jeweils zweckmäßigste Ausführungsform wählen.

Figur 3 zeigt, daß die Stecker (3) im Querschnitt eine etwa achteckige Kontur aufweisen, wobei die Konturlinie (8) in Form flacher Wellen verläuft, um Hinterschneidungen zu vermeiden. Die Sacklöcher (4) haben eine entsprechende Kontur, so daß Stecker (3) in Sacklöcher (4) passen. Dabei ist darauf geachtet, daß die Konturlinie keine Hinterschneidungen aufweist, so daß die Profile mit verhältnismäßig einfachen Werkzeugen beispielsweise im Spritzguß aus Kunststoff hergestellt werden können.

## Patentansprüche

1. Bauelement für Baukastensystem, beispielsweise für den Gerüstbau, mit einem stangen- oder stabartigen Grundkörper (2;6), an welchem radial zu diesem verlaufende stangen- oder stabartige Ansätze vorgesehen sein können, wobei an jedem Ende des Grundkörpers und an jedem äußeren Ende der Ansätze entweder positiv (3) oder negativ (4) ausgebildete Stecker mit gleichem Querschnittsprofil vorgesehen sind, **dadurch gekennzeichnet,** daß das Querschnittsprofil der Stecker eine flache, wellenförmige, achteckige Kontur (8) aufweist.

## Claims

1. Building element for a construction system, for example for scaffolding, comprising a bar- or rod-shaped main body (2; 6), at which bar- or rod-shaped radial projections are provided, wherein at each end of said main body and at each outer end of said projections there are provided male (3) or female (4) plugs with equal cross section
**charactarized in that,**
said cross section of said plugs comprises a flat, wavelike octogonal contour (8).

## Revendications

1. Elément pour système de construction par éléments, par exemple pour la construction de charpentes ou ossatures, comprenant un élément de base (2 ; 6) en forme de tige ou de barre, sur lequel peuvent être prévues des saillies en forme de tige ou de barre qui s'étendent radialement par rapport à cet élément, un organe d'emboîtement, soit positif (3), soit nédgatif (4) de même profil de section, étant prévu à chaque extrémité de l'élément de base et à chaque extrémité exérieure de chacune des saillies, caractérisé en ce que le profil de section des organes d'emboîtement présente un contour octogonal (8) plat, ondulé.
